# EUROPÄISCHE PATENTSCHRIFT

(11) **EP 2 087 770 B1**
(45) Veröffentlichungstag und Bekanntmachung des Hinweises auf die Patenterteilung: **25.08.2010**
(21) Anmeldenummer: 07816224.5
(22) Anmeldetag: 01.11.2007
(51) Int. Cl.: H05B 6/06

(54) **VERFAHREN ZUR STEUERUNG EINES INDUKTIONSKOCHGERÄTS UND INDUKTIONSKOCHGERÄT**
METHOD FOR CONTROLLING AN INDUCTION COOKING APPLIANCE AND INDUCTION COOKING APPLIANCE
PROCÉDÉ DE COMMANDE D'UN APPAREIL DE CUISSON PAR INDUCTION, ET APPAREIL DE CUISSON PAR INDUCTION

(30) Priorität: 09.11.2006 CH 17782006
(43) Veröffentlichungstag der Anmeldung: 12.08.2009
(73) Patentinhaber: Menu-System AG, 9014 St. Gallen (CH)
(72) Erfinder: MEIER, Werner, 8704 Herrliberg (CH)
(74) Vertreter: Fischer, Britta Ruth
(86) Internationale Anmeldenummer: PCT/CH2007/000541
(87) Internationale Veröffentlichungsnummer: WO 2008/055370

(56) Entgegenhaltungen:
- EP-A- 0 716 560
- EP-A- 0 967 839
- EP-A- 1 137 324
- EP-A- 1 610 590
- DE-A1- 3 209 260
- DE-A1- 4 007 680
- DE-A1- 19 654 269
- US-A- 3 843 857

## Beschreibung

### Technisches Gebiet

Die Erfindung betrifft ein Verfahren zur Steuerung eines Induktionskochgeräts gemäss Oberbegriff des Anspruchs 1 und ein Induktionskochgerät zum Erwärmen eines Kochgeschirrs gemäss Oberbegriff des Anspruchs 10. Unter einem Induktionskochgerät wird beispielsweise ein Induktionsherd verstanden. Ein Kochgeschirr kann beispielsweise eine Pfanne sein.

### Stand der Technik

Aus der Patentanmeldung EP A1-0 706 304 ist ein Kochgerät mit einer induktiven Heizvorrichtung bekannt, welches sich unter einer viereckigen Kochplatte befindet. Die Heizvorrichtung weist vier Heizelemente auf, die derart ausgeführt sind, dass auch die Randbereiche der Kochplatte für Kochzwecke verwendbar sind. Jedes Heizelement umfasst einen Flächeninduktor mit im Wesentlichen spiralförmigen Windungen, wobei die jeweiligen Windungen praktisch geradlinig verlaufende und hintereinander geschaltete Abschnitte aufweisen und der jeweilige geradlinig verlaufene Windungsabschnitt parallel zu einer der Seiten der Kochplatte verläuft.

Üblicherweise wird bei Induktionsherden bzw. deren Kochplatten die zum Kochen erforderliche Leistung über zusätzliche Bedienelemente wie Potentiometer, Drehschalter, Tipptasten oder ähnliche Bedienelemente gesteuert.

Sobald jedoch mehrere Pfannen oder Töpfe auf einem Induktionsherd erwärmt werden sollen, wird die Betätigung solcher zusätzliche Bedienelemente aufwändig und es besteht eine Verwechslungsgefahr der Bedienelemente insbesondere dann, wenn die Bedienelemente nicht direkt neben dem entsprechenden Kochfeld angeordnet sind, wie dies oftmals der Fall ist. Ferner benötigen die zusätzlichen Bedienelemente zusätzlichen Platz und verursachen Kosten. Sind die zusätzlichen Bedienelemente als Tipptasten ausgeführt, die direkt unter der typischerweise aus Glaskeramik ausgebildeten Kochfläche angeordnet sind, ist die Bedienung häufig umständlich und bei einer Verschmutzung der Kochfläche oftmals erst nach einer Reinigung dieser möglich. Ferner können die zu berührenden Tipptasten von einem vorher an dieser Stelle der Kochfläche stehenden heissen Kochgeschirr aufgeheizt worden sein, so dass ihre Berührung unangenehm oder sogar schmerzhaft sein kann.

### Darstellung der Erfindung

Es ist Aufgabe der vorliegenden Erfindung ein Verfahren zur Steuerung eines Induktionskochgeräts, welches ein einfaches Betreiben eines Induktionskochgeräts ermöglicht, und ein einfach zu betreibendes Induktionskochgerät bereitzustellen.

Diese Aufgabe wird durch ein Verfahren zur Steuerung eines Induktionskochgeräts mit den Merkmalen des Anspruchs 1 und durch ein Induktionskochgerät zum Erwärmen eines Kochgeschirrs mit den Merkmalen des Anspruchs 8 gelöst.

Bei dem erfindungsgemässen Verfahren zur Steuerung eines Induktionskochgeräts, das wenigstens eine Spule aufweist, wird die Leistung der Spule, die auch als Heizleistung bezeichnet wird, in Abhängigkeit von einer Position eines Kochgeschirrs auf der Spule eingestellt. Das erfindungsgemässe Induktionskochgerät zum Erwärmen eines Kochgeschirrs, welches wenigstens eine Spule und eine Ansteuereinheit für diese Spule aufweist, zeichnet sich dadurch aus, dass das Induktionskochgerät, insbesondere deren Ansteuereinheit, zum Ausführen des erfindungsgemässen Verfahrens ausgebildet ist. Unter der Spule wird insbesondere ein Induktor verstanden.

Dadurch dass die Heizleistung der Spule abhängig von der Position des Kochgeschirrs auf der Spule eingestellt werden kann, werden zusätzliche Bedienelemente wie die beispielhaft oben genannten Potentiometer, Drehschalter, Tipptasten oder ähnlichen Bedienelemente vorteilhafterweise nicht benötigt und es können der hierfür erforderliche Platzbedarf und die hierdurch verursachten Kosten eingespart werden. Ferner kann es zu keiner Verwechslung der zu erwärmenden Kochgeschirre kommen, die dadurch zustande kommen kann, dass ein zusätzliches Bedienelement bedient wird, welches jedoch einem anderen Kochfeld als demjenigen, auf dem das zu erwärmende Kochgeschirr steht, zugeordnet ist.

Die Heizleistung des Induktionskochgeräts bzw. einer seiner Spulen kann also vorteilhafterweise allein dadurch gesteuert werden, dass die Position eines Kochgeschirrs auf einer Spule des Induktionskochgeräts verändert wird. Selbstverständlich können für eine zusätzliche Steuerung der Heizleistung zusätzliche Bedienelemente wie die eingangs genannten, beispielsweise in Form von Drehschaltern oder Tipptasten, vorgesehen sein.

Bei dem erfindungsgemässen Verfahren wird vorzugsweise ein Istwert, der von der Position des Kochgeschirrs auf der Spule abhängig ist, ermittelt. Dann wird dieser Istwert mit einem vorgegebenen Sollwert unter Bildung einer Abweichung verglichen und bei einem Abweichen des Istwerts von dem Sollwert, d.h. bei einer Abweichung grösser Null, wird die Leistung der Spule derart eingestellt, dass der Istwert sich auf den Sollwert einstellt. Der Sollwert ist bevorzugt als Wert einer Sollkurve vorgegeben, wobei die Werte der Sollkurve von der Pulsdauer und/oder Periodendauer eines Induktionsstroms für die Spule abhängig sind.

Selbstverständlich kann bei einem Abweichen des Istwerts vom Sollwert die Leistung der Spule auch über einen Regler, beispielsweise eine P-Regler (Proportional-Regler, einen PI-Regler (Proportional-Integral-Regler) oder einen PID-Regler (Proportional-Integral-Differential-Regler), eingestellt werden, wobei die ermittelte Abweichung eine Eingangsgrösse für den Regler bildet.

### Kurze Beschreibung der Zeichnungen

Weitere vorteilhafte Ausgestaltungen der Erfindung ergeben sich aus den abhängigen Ansprüchen und den anhand der Zeichnungen nachfolgend dargestellten Ausführungsbeispielen. Es zeigen:
Figur 1 eine Draufsicht auf ein beispielhaftes Kochfeld eines Induktionskochgeräts mit drei Kochfeldern;
Figur 2 eine schematische Darstellung eines Induktionskochgeräts mit auf diesem angeordneten Kochgeschirr;
Figur 3 ein Diagramm, welches die von einer Spule des Induktionskochgeräts aufgenommene Leistung in Abhängigkeit von der Pulsdauer des Ansteuerstroms der Spule darstellt;
Figur 4 eine schematische Darstellung eines Kochgeschirrs auf einem Kochfeld eines Induktionskochgeräts, wobei das Kochgeschirr in Figur 4a) zentriert über der Spule des Kochfeldes und in Figur 4b) mit dem Kochgeschirrrand das Zentrum des Kochfeldes schneidend auf dem Kochfeld angeordnet ist;
Figur 5 ein Diagramm, das das Verhältnis des Induktionsstroms zum Netzstrom in Abhängigkeit von der Pulsdauer darstellt und
Figur 6 ein weiteres Diagramm, das das Verhältnis des Induktionsstroms zum Netzstrom in Abhängigkeit von der Pulsdauer darstellt.

In den Figuren bezeichnen gleiche Bezugszeichen strukturell bzw. funktionell gleich bzw. gleichwirkende Komponente bzw. Elemente.

### Weg(e) zur Ausführung der Erfindung

Figur 1 zeigt eine Draufsicht auf ein Induktionskochgerät 1 mit beispielhaft drei Kochfeldern 2, wobei jedes Kochfeld 2 zum Heizen bzw. Erwärmen eine Spule 5 unterhalb der Kochfläche 4 aufweist (vgl. Figuren 2 und 4). Die Kochfelder 2 sind bevorzugt in einer Reihe angeordnet und aufeinander ausgerichtet. Die Kochfläche 4 besteht typischerweise aus einem hitzebeständigen und zumindest teilweise durchsichtigen Material, insbesondere Glaskeramik. Zum Erwärmen bzw. Erhitzen von Speisen werden diese in einem metallischen Kochgeschirr 12 auf eines der Kochfelder 2 aufgebracht (vgl. Figuren 2 und 4) und durch in dem metallischen Kochgeschirr 12 entstehende Wirbelströme erwärmt, die beim Durchfliessen der dem jeweiligen Kochfeld 2 zugeordneten Spule 5 mit einem Induktionsstrom in dem Kochgeschirr induziert werden.

Jedes Kochfeld 2 weist an der Kochfläche 4 vorzugsweise eine Anzeigeeinheit 3 auf, auf der die momentane Leistung der dem Kochfeld 2 zugeordneten Spule 5 angezeigt wird. Selbstverständlich kann auch eine von der in Figur 1 dargestellten Anzahl von Kochfeldern 2 unterschiedliche Anzahl von Kochfeldern 2 vorgesehen sein, wobei die Kochfelder 2 nicht in einer Reihe, sondern auch in anderen Anordnungen vorgesehen sein können. Unterhalb der Kochfläche 4 kann das Induktionskochgerät 1 beispielsweise als Wagen oder als Schrank ausgebildet sein und umfasst eine Ansteuereinheit 6 für die Spulen 5 der Kochfelder 2.

Figur 2 zeigt eine schematische Darstellung des Induktionskochgeräts 1 mit einem Kochfeld 2, auf dem ein Kochgeschirr 12 in Form einer Pfanne steht. Unterhalb des Kochfeldes 2 ist eine Spule 5 in Form eines Flächeninduktors zum Erwärmen des Kochgeschirrs 12 angeordnet. Das Induktionskochgerät 1 weist eine Ansteuereinheit 6 zum Ansteuern der Spule 5 auf, die über nicht näher bezeichnete Kabel mit der Spule 5 verbunden ist. Die Ansteuereinheit 6 weist einen Leistungsteil 7 auf, der mit einer Stromquelle 8 und mit der Spule 5 über nicht näher bezeichnete Kabel verbunden ist.

Die Spule 5 ist insbesondere als Scheibenspule ausgeführt, d.h. die Windungen der Wicklung der Spule 5 liegen in einer Ebene und bilden eine Spirale. Die Wicklung ist bevorzugt als Hochfrequenzlitze ausgeführt, wobei die Windungen der Wicklung auf einer dem Kochfeld 2 zugewandten Seite einer nicht dargestellten Grundplatte angebracht sind. Die Wicklungen können beispielsweise mit Hilfe von Klebstoff auf der Grundplatte befestigt sein. Die Enden dieser Wicklung bilden Anschlussleiter, an welche das Leistungsteil 7 angeschlossen ist.

Bei der Stromquelle 8 handelt es sich vorzugsweise um ein üblicherweise in einem Gebäude befindlichen Stromnetz bzw. Versorgungsnetz, welches z.B. in der Schweiz eine Netzspannung von 230 Volt und eine Frequenz von 50 Hertz hat, wobei der Netzstrom typischerweise zwischen 0 und 16 Ampere liegt und eine Frequenz von 50 Hertz hat.

Das Leistungsteil 7 erzeugt aus dem Netzstrom einen Induktionsstrom für die Spule 5 (auch Ansteuerstrom genannt), wobei das Leistungsteil 7 hierzu von einer Steuereinheit 9 angesteuert wird. Bei dem Leistungsteil 7 handelt es sich insbesondere um einen Pulsgenerator oder um einen Frequenzgenerator. Wird ein Pulsgenerator als Leistungsteil 7 eingesetzt, so wird über das Steuerteil 9 die Pulslänge bzw. Pulsdauer der Pulse des Induktionsstrom und auf diese Weise die Heizleistung der Spule 5 gesteuert. Der Induktionsstrom liegt bevorzugt zwischen 0 und 50 Ampere. Die von der Spule 5 abgegebene Leistung kann zwischen 50 Watt und 20 Kilowatt liegen.

Ist das Leistungsteil 7 als Pulsgenerator ausgeführt und erfolgt somit eine Pulssteuerung des Induktionsstrom, so umfasst der Induktionsstrom vorzugsweise einen Strombeitrag mit einer festen Grund- bzw. Arbeitsfrequenz, beispielsweise 22 Kilohertz, und einen symmetrischen Pulsstrom, dessen Pulsdauer bzw. Pulslänge von der Steuereinheit 9 über das Leistungsteil 7 gesteuert werden kann. Ein solches Pulssteuerungsverfahren ist beispielsweise in CH 696649 A5 beschrieben. Die Frequenz des Induktionsstroms liegt bei einer Steuerung der Leistung über die Pulslänge bzw. Pulsdauer des Induktionsstroms vorzugsweise bei 22 Kilohertz ± 200 Hertz, wobei 22 Kilohertz die Grund- bzw. Arbeitsfrequenz darstellt.

Ist das Leistungsteil als Frequenzgenerator ausgeführt und erfolgt somit eine Frequenzsteuerung des Induktionsstroms, so liegt die Frequenz des Induktionsstroms bevorzugt im unhörbaren Bereich zwischen 22 und 40 Kilohertz.

Es ist ein Sensor 10, der vorzugsweise als Stromwandler ausgeführt ist, zur Messung des Netzstroms vorgesehen, der mit dem Steuerteil 9 verbunden ist, so dass die Messwerte des Sensors 10 an die Steuereinheit 9 übermittelt werden können. Es ist ferner ein Sensor 11 zur Messung des Induktionsstroms vorgesehen, der ebenfalls mit der Steuereinheit 9 verbunden ist, so dass seine Messwerte an die Steuereinheit 9 übermittelt werden können.

Der Induktionsstrom ist lastabhängig. Daraus folgt, dass er von der Position einer Last in Form eines metallischen Kochgeschirrs 12 auf der Spule 5 abhängig ist. Da der Induktionsstrom und somit auch die Leistung der Spule 5 lastabhängig sind, kann die von der Spule 5 abgegebene Leistung über die Position eines Kochgeschirrs 12 auf der Spule 5 verändert werden.

Figur 3 zeigt die Leistung der Spule 5 in Kilowatt in Abhängigkeit von der Pulsdauer des Induktionsstroms in Mikrosekunden. Die durchgezogene Kurve zeigt den Verlauf der Leistung, wenn das Kochgeschirr 12 zentriert, d.h. exakt auf das Zentrum der Spule 5 ausgerichtet, auf dem Kochfeld 2 plaziert ist. Diese Position des Kochgeschirrs 12 ist in Figur 4a) schematisch dargestellt. Die gestrichelte Kurve in Figur 3 zeigt den Verlauf der Leistung, wenn das Kochgeschirr 12 nicht auf die Spule 5 zentriert ausgerichtet ist, sondern wenn der Rand des Kochgeschirrs 12, beispielsweise ein Pfannenrand, das Zentrum des Kochfeldes 2 und somit das Zentrum der Spule 5 schneidet. Dies ist in Figur 4b) schematisch dargestellt.

Die Figuren 3, 5 und 6 stellen beispielhafte Kurvenverläufe für ein Kochgeschirr 12 in Form einer bestimmten Pfanne, das auf eine Spule 5 in Form eines auf eine bestimmte Art dimensionierten Flächeninduktors aufgebracht wird, dar. Ferner können die dargestellten Kurvenverläufe von weiteren leistungsbestimmenden Komponenten abhängig sein. Ebenso sind die weiter im Text angegebenen Zahlenwerte rein beispielhafter Natur.

Aus Figur 3 zeigt ein beispielhaftes Diagramm, aus dem ersichtlich wird, dass die Leistung der Spule 5 mit der Zunahme der Pulsdauer zunimmt, Die Leistung ist insbesondere bei hohen Pulsdauern bei zentriert auf der Spule 5 angeordnetem Kochgeschirr 12 höher, als wenn das Kochgeschirr 12 aus dem Zentrum der Spule 5 verschoben ist. Es kann also durch Verschieben des Kochgeschirrs 12 von dem Kochfeld 2 und somit von der Spule 5 die Leistung der Spule 5 reduziert werden. So kann beispielsweise bei einer Pulsdauer von 20 Mikrosekunden die Leistung durch Verschieben des Kochgeschirrs 12 in die in Figur 4b) dargestellte Position von 3,16 Kilowatt auf 2,44 Kilowatt reduziert werden. Im mittleren Leistungsbereich kann bei einer Pulsdauer von 15 Mikrosekunden die Leistung durch Verschieben von der Position gemäss Figur 4a) in die Position gemäss Figur 4b) die Leistung von 1,09 Kilowatt auf 0,86 Kilowatt reduziert werden.

Wird das Kochgeschirr 12 soweit aus dem Zentrum des Kochfeldes 2 bzw. der Spule 5 herausgeschoben, dass das Zentrum der Spule 5 nicht mehr von dem Kochgeschirr 12, d.h. auch nicht von dessen Rand, bedeckt ist, so führt dies zu einer äusserst unterschiedlichen Erwärmung der in dem Kochgeschirr 12 befindlichen Speise, die es zu vermeiden gilt. Daher wird das Kochgeschirr 12 vorzugsweise höchstens soweit verschoben, dass sein Rand das Zentrum der Spule 5 schneidet (siehe Figur 4b)).

Um bei einem Verschieben des Kochgeschirrs 12 auf der Spule 5 eine höhere Leistungsreduktion als die oben erwähnte zu erzielen, wird vorzugsweise ein Istwert, der von der Position des Kochgeschirrs 12 auf der Spule 5 abhängig ist, ermittelt und mit einem vorgegebenen Sollwert verglichen. Bei dem Istwert handelt es sich bevorzugt um das Verhältnis des Induktionsstroms, der auch als HF-Strom (Hochfrequenz-Strom) bezeichnet wird, zum Netzstrom. Der Induktionsstrom wird hierbei mittels des Sensors 11 und der Netzstrom wird mittels des Sensors 10 gemessen. Der ermittelte Istwert wird dann mit dem entsprechenden Wert einer in der Steuereinheit 9 hinterlegten Sollkurve verglichen, deren Werte von der Pulsdauer des Induktionsstroms abhängig sind. D.h. der bei einer bestimmten Pulsdauer ermittelte Istwert wird mit dem dieser Pulsdauer entsprechenden Sollwert einer hinterlegten Sollkurve verglichen.

Figur 5 zeigt beispielhaft den als Verhältnis aus Induktionsstrom zu Netzstrom gebildeten Istwert in Abhängigkeit von der Pulsdauer und eine lineare Sollkurve 13, die als Gerade mit negativer Steigung ausgebildet ist. Die Sollkurve 13 weist insbesondere dann eine negative Steigung aus, wenn als Istwert das Verhältnis von Induktionsstrom zu Netzstrom eingesetzt wird. Die durchgezogene Kurve 14 zeigt das Verhältnis des Induktionsstroms zum Netzstrom, der auch als Wirkstrom bezeichnet werden kann, in Abhängigkeit von der Pulsdauer, für den Fall, dass das Kochgeschirr 12 zentriert auf der Spule 5 plaziert ist (vgl. Figur 4a)). Die gestrichelte Kurve 15 zeigt das Verhältnis des Induktionsstroms zum Netzstrom, wenn das Kochgeschirr 12 nicht auf der Spule 5 zentriert, sondern derart angeordnet ist, dass der Rand des Kochgeschirrs 12 das Zentrum des Kochfeldes 2 und somit der Spule 5 schneidet (vgl. Figur 4b)). Die Sollkurve 13, die strichpunktiert dargestellt ist, schneidet die Kurven 14 und 15 vorzugsweise in zwei nicht näher bezeichneten Punkten und verläuft ansonsten zwischen ihnen.

Bei einer gegebenen Pulsdauer werden wie bereits ausgeführt der Induktionsstrom über den Sensor 11 und der Netzstrom über den Sensor 10 gemessen und das Verhältnis des Induktionsstroms zum Netzstrom als Istwert ermittelt. Dieser Istwert wird nun mit dem entsprechenden Wert der Sollkurve 13 verglichen, und die Abweichung des Istwerts von dem Sollwert wird ermittelt. Ist der Istwert grösser als der Sollwert, so wird die Pulsdauer des Induktionsstroms verkleinert, bis sich der Istwert auf den Sollwert einstellt. Die Verkleinerung der Pulsdauer hat eine Verringerung der Leistung der Spule 5 zur Folge. Ist der Istwert kleiner als der Sollwert, so wird die Pulsdauer vergrössert, bis sich der Istwert auf den Sollwert einstellt. Eine Vergrösserung der Pulsdauer hat eine Erhöhung der Leistung der Spule 5 zur Folge.

Zur Einstellung des Istwertes auf den Sollwert kann ein Regler, beispielsweise ein P-Regler, ein PI-Regler oder ein PID-Regler, eingesetzt werden. Durch Einsatz eines entsprechenden Reglers kann eine bessere dynamische Einstellcharakteristik, d.h. ein besseres Einschwingverhalten, und eine genauere Einstellung erziehlt werden. Insbesondere kann ein exponentielles Einstellverhalten erreicht werden. Weist der Regler einen Integralanteil auf, so kann vorteilhafterweise ein stationären Regelfehler von Null erzielt werden.

Die Schnittpunkte der Sollkurve 13 mit den Kurven 14 und 15 definieren den Leistungsstellbereich der Spule 5. So definiert der Schnittpunkt der Sollkurve mit der Kurve 14 die Leistung für den Fall, dass das Kochgeschirr 12 exakt im Zentrum des Kochfeldes 2 steht. Der Schnittpunkt der Sollkurve 13 mit der Kurve 15 definiert den Fall, dass der Rand des Kochgeschirrs 12 das Zentrum des Kochfeldes 2 schneidet. Wie oben ausgeführt wird das Kochgeschirr 12 bevorzugt nur zwischen diesen beiden Positionen bewegt, das heisst, er wird nicht weiter als in Figur 4b) dargestellt vom Zentrum weg geschoben.

Steht das Kochgeschirr 12 im Zentrum des Kochfeldes 2, so ergibt sich eine Pulsdauer von 18,3 Mikrosekuriden, woraus eine Leistung der Spule 5 von 2,66 Kilowatt resultiert (vgl. Figur 3, die durchgezogene Kurve). Schneidet der Rand des Kochgeschirrs 12 das Zentrum des Kochfeldes 2, so ergibt sich eine Pulsdauer von etwa 10 Mikrosekunden, was eine Leistung von 0,21 Kilowatt zur Folge hat (vgl. Figur 3, die gestrichelte Kurve). Der Leistungsbereich von 0,21 Kilowatt bis 2,66 Kilowatt ist ein zum Kochen äusserst geeigneter Leistungsbereich.

Dennoch kann es wünschenswert sein, eine höhere Leistung, beispielsweise eine Leistung von 3,16 Kilowatt (vgl. Figur 3: der Wert der durchgezogenen Kurve bei einer Pulsdauer von 20 Mikrosekunden) einzusetzen. Dies kann dadurch erreicht werden, dass die Sollkurve derart ausgebildet ist, dass der Betrag ihrer Steigung mit zunehmender Pulsdauer des Induktionsstroms abnimmt. Die Abnahme des Betrages der Steigung kann dadurch realisiert werden, dass wie in Figur 6 dargestellt, eine Sollkurve 16 eingesetzt wird, die aus zwei linearen Abschnitten besteht, wobei der Abschnitt bis zu einer Pulsdauer von 17,5 Mikrosekunden der in der Figur 5 dargestellten Sollkurve 13 entspricht und der Abschnitt für Pulsdauern grösser oder gleich 17,5 Mikrosekunden einen geringeren Betrag der Steigung hat als die Sollkurve 13. Die Sollkurve 16 schneidet die Kurve 14 entsprechend erst bei einer Pulsdauer von 20 Mikrosekunden, statt wie die Sollkurve 13 bei einer Pulsdauer von 18,3 Mikrosekunden. Die Sollkurve 16 liegt somit für einen grösseren Pulsdauerbereich zwischen den Kurven 14 und 15. Dies hat vorteilhafterweise einen grösseren Leistungsbereich zur Folge. Bei einer Pulsdauer von 20 Mikrosekunden ergibt sich dann die Leistung von 3,16 Kilowatt (vgl. Figur 3, die durchgezogene Kurve).

Selbstverständlich kann die Sollkurve 16 auch andersartig ausgebildet sein, beispielsweise als quadratische Funktion, als Exponentialfunktion, als Hyperbel, als Parabel oder ähnliches. Sie kann aus mehreren Abschnitten zusammengesetzt sein.

Anstelle des Verhältnisses von Induktionsstrom zu Netzstrom können auch andere pulsdauer- bzw. positionsabhängige Signale eingesetzt werden. So kann als Istwert beispielsweise die Phasenverschiebung bzw. Zeitverzögerung des Induktionsstroms herangezogen werden, wobei insbesondere die Phasenverschiebung bzw. Zeitverzögerung zwischen dem ersten Stromnulldurchgang des Induktionsstroms und einem Ansteuerpuls gemeint ist. Unter einem Ansteuerpuls ist ein von dem Leistungsteil 7 erzeugter Puls zu verstehen, der nicht der Last -d.h. dem Kochgeschirr 12- ausgesetzt ist, d.h. der nicht lastabhängig phasenverschoben ist. Bei dieser Wahl des Istwertes kann die Steuereinheit 9 anstelle bespielsweise eines Mikrokontrollers einen Operationsverstärker, da im Wesentlichen keinen komplexen mathematischen Analysen bei der Leistungssteuerung durchgeführt werden müssen.

Ferner können als Istwert der Netzstrom, das Verhältnis von Netzspannung zu Wirkstrom oder/und die Leistung eingesetzt werden. Für diese Fälle umfasst die Steuereinheit 9 ebenso wie für den Fall, dass der Istwert dem Verhältnis von Induktionsstrom zu Netzstrom entspricht, einen so Mikrocontroller. Wird als Istwert das Verhältnis von Netzspannung zu Wirkstrom eingesetzt, so hat dies den Vorteil, dass Spannungsschwankungen im Versorgungsnetz wenig Einfluss auf die Steuerung der Leistung der Spule 5 haben.

Wird als Istwert der Netzstrom oder die Phasenverschiebung eingesetzt so kann die in den Figuren 5 und 6 dargestellte Sollkurve 13, 16 auch eine positive Steuerung anstelle der dargestellten negativen Steigung aufweisen. In bestimmten Fällen kann die Steigung der Sollkurve 13, 16 sogar gleich Null sein.

Ist das Leistungsteil 7 als Frequenzgenerator konzipiert und wird die Frequenz des Induktionsstroms der Spule 5 über die Steuereinheit 9 gesteuert, so sind die Werte der Sollkurve 13, 16 von der Periodendauer des Induktionsstroms abhängig, wobei der Betrag der Steigung der Sollkurve mit zunehmender Periodendauer des Induktionsstroms vorzugsweise abnimmt. Auch bei einer Frequenzsteuerung des Induktionsstroms können die oben genannten Signale als Istwerte eingesetzt werden.

Es sei an dieser Stelle darauf hingewiesen, dass die in den Figuren 3, 5 und 6 beispielhaft dargestellten Kurvenverläufe ein Induktionskochgerät 1 mit Pulssteuerung des Induktionsstroms betreffen. Den in den Figuren 3, 5 und 6 dargestellten Kurvenverläufen entsprechende Kurvenverläufe für ein Induktionskochgerät 1 mit Frequenzsteuerung des Induktionsstroms sind denkbar. Die Kurven für die Leistung, die Istwerte und die Sollkurven sind in diesem Fall von der Periodendauer des Induktionsstroms abhängig. Die Verläufe der Kurven können grundsätzlich ähnlich sein.

Die Sollkurven 13, 16 sind vorzugsweise auch von dem Kochgeschirrtyp, insbesondere von der Grösse und/oder der Aufbauart des Kochgeschirrs 12, abhängig. D.h. für unterschiedliche Kochgeschirre 12 bzw. Kochgeschirrtypen werden bevorzugt unterschiedliche Sollkurven 13, 16 eingesetzt. So ist beispielsweise bei gleicher Aufbauart das Verhältnis vom Induktionsstrom zum Netzstrom umso grösser, je kleiner der Durchmesser des Kochgeschirrs 12 ist. Bei sogenannten Mehrschicht-Kochgeschirren, insbesondere Mehrschicht-Pfannen, sollte ein Induktionsstrom niedrigerer Frequenz eingesetzt werden, als bei Kochgeschirren, insbesondere bei Pfannen, mit einem sogenannten Sandwich-Boden, da ansonsten in der Regel keine hohen Heizleistungen erreicht werden können. Auch Kochgeschirre 12 aus Gusseisen oder andere Eisenkochgeschirre zeichnen sich durch spezielle Eigenschaften aus, die bei der jeweiligen Sollkurve 13, 16 berücksichtigt werden sollten.

Werden je nach Kochgeschirrtyp unterschiedliche Sollkurven 13, 16 eingesetzt, so führt dies zu einer verbesserten Steuerung und einem verbesserten Einstell-bzw. Einschwingverhalteh der Leistung der Spule 5. Es wird vorzugsweise bei dem erfindungsgemässen Verfahren eine Probemessung bezüglich des Kochgeschirrs 12 durchgeführt. Je nach Ergebnis dieser Probemessung wird die Sollkurve 13, 16 des Induktionsstroms ausgewählt. Bei einer Pulssteuerung des Induktionsstroms wird ferner vorzugsweise auch die feste Grund- bzw. Arbeitsfrequenz in Abhängigkeit von dem Ergebnis der Probemessung ausgewählt. D.h. aus dem bei der Probemessung ermittelten Istwert wird auf einen Kochgeschirrtyp geschlossen und in Abhängigkeit von dem Kochgeschirrtyp wird eine Sollkurve 13, 16 aus einer Schar von Sollkurven ausgewählt, wobei die Schar der Sollkurven in der Steuereinheit 9 hinterlegt sein kann. Ferner wird bevorzugt die feste Grund- bzw. Arbeitsfrequenz des Induktionsstroms in Abhängigkeit von dem Kochgeschirrtyp eingestellt.

Liegen die Spulen 5 benachbarter Kochfelder 2 sehr nahe beieinander, so kann es vorkommen, dass sich benachbarte Kochfelder 2 gegenseitig beeinflussen. Die in dem Leistungsteil 7 eingesetzten Schwingquarze, von denen die Frequenz des Induktionsstroms abgeleitet wird, weisen typischerweise Fertigungstoleranzen auf, was zu geringen Frequenzunterschieden bei den Induktionsströmen benachbarter Kochfelder 2 bzw. Spulen 5 führt. Dies hat langsame Schwebungen zwischen benachbarten Kochfeldern 2 bzw. deren Spulen 5 zu Folge, welche zu unerwünschten Leistungsverstellungen führen können. Eine bewusste Verstimmung der Frequenzen der Induktionsströme benachbarter Spulen 5 (bei einer Pulssteuerung: der Arbeits- bzw. Grundfrequenzen) führt dazu, dass die Schwebung ausreichend schnell wird, dass ihr Effekt stark verringert werden kann. Beispielsweise gibt eine Verstimmung um mehr als 100 Hertz eine deutliche Verbesserung. Eine Verstimmung der jeweiligen Frequenz führt jedoch auch dazu, dass die maximal mit einer Spule 5 erreichbare Leistung beeinflusst wird. Je tiefer die Frequenz des Induktionsstroms ist, desto höher ist die Leistung. Eine Beeinflussung der maximal mit einer Spule 5 erreichbaren Leistung ist jedoch nicht unbedingt wünschenswert. Um den Einfluss auf die maximale Leistung im Wesentlichen zu beseitigen, wird vorzugsweise eine synchrone Frequenzumschaltung zwischen benachbarten Kochfeldern 2 bzw. Spulen 5 eingesetzt. Hierbei werden benachbarte Spulen 5 mit Induktionsströmen unterschiedlicher Frequenz betrieben und die Frequenzen der Induktionsströme werden in vorgegebenen zeitlichen Abständen, beispielsweise alle 100 Millisekunden, umgeschaltet. Bei einer Pulssteuerung betrifft dies die Arbeits- bzw. Grundfrequenz. Die Umschaltzeitpunkte bzw. die Zeitdauer bis zur nächsten Umschaltung kann in der Steuereinheit 9 hinterlegt sein ebenso wie die Frequenzen bei denen die Spulen 5 jeweils betrieben werden. Bei einem Induktionskochgerät 1 mit zwei benachbarten Kochfeldern 2 und somit zwei benachbarten Spulen 5 wird beispielsweise die Spule 5 des ersten Kochfeldes 2 mit einem Induktionsstrom mit einer Arbeits- bzw. Grundfrequenz von 22 Kilohertz betrieben. Die Spule 5 des zweiten Kochfeldes 2 wird beispielsweise mit einem Induktionsstrom mit einer Arbeits- bzw. Grundfrequenz von 22,2 Kilohertz betrieben. Nach 100 Millisekunden werden die Arbeits- bzw. Grundfrequenzen derart umgeschaltet, dass die Spule 5 des ersten Kochfeldes 2 mit 22,2 Kilohertz und die Spule 5 des zweiten Kochfeldes 2 mit 22,0 Kilohertz als Arbeits- bzw. Grundfrequenz arbeitet. Entsprechend werden die Arbeits- bzw. Grundfrequenzen der Induktionsströme von mehr als zwei Spulen 5 umgeschaltet.

Typischerweise nimmt die Leistungsdichte für den Teil des Bodens eines Kochgeschirrs 12 ab, der weiter entfernt vom Zentrum der Spule 5 liegt. Dies kann zu einem sichtbaren Unterschied im Kochbild, z.B. bei der Blasenbildung in leicht kochendem Wasser, führen, was nicht unbedingt erwünscht ist. Dieser Unterschied im Kochbild ist bei ovalen Spulen 5, die insbesondere als Flächeninduktoren ausgebildet sind, geringer als bei runden Spulen 5. Bei dem erfindungsgemässen Induktionskochgerät 1 ist daher vorteilhafterweise wenigstens eine Spule 5, bevorzugt sämtliche Spulen 5, oval ausgestaltet. Die ovale Form der Spulen 5 resultiert ferner in einem besseren Flächenausnutzungsfaktor, da bei vergleichbarer Leistung die Spulenbreite geringer ist als bei runden Spulen 5 ist.

Während in der vorliegenden Anmeldung bevorzugte Ausgestaltungen bzw. Ausführungen der Erfindung beschrieben sind, ist klar darauf hinzuweisen, dass die Erfindung nicht auf diese beschränkt ist und auch in anderer Weise innerhalb des Umfangs der folgenden Ansprüche ausgeführt werden kann.

## Patentansprüche

1. Verfahren zur Steuerung eines Induktionskochgeräts (1) mit wenigstens einer Spule (5), wobei die Leistung der Spule (5) in Abhängigkeit von einer Position eines Kochgeschirrs (12) auf der Spule (5) eingestellt wird, **dadurch gekennzeichnet, dass**
- ein Istwert, der von der Position des Kochgeschirrs (12) auf der Spule (5) abhängig ist, ermittelt wird,
- der Istwert mit einem vorgegebenen Sollwert unter Bildung einer Abweichung verglichen wird, und
- bei einem Abweichen des Istwerts von dem Sollwert die Leistung der Spule (5) mittels einer Ansteuereinheit (6) derart eingestellt wird, dass der Istwert sich auf den Sollwert einstellt, wobei die Leistung der Spule (5) über eine Änderung einer Pulsdauer und/oder Periodendauer eines Induktionsstroms der Spule (5) eingestellt wird.

2. Verfahren nach Anspruch 1, **dadurch gekennzeichnet, dass** der Sollwert als Wert einer Sollkurve (13; 16) vorgegeben wird, deren Werte von der Pulsdauer und/oder der Periodendauer eines Induktionsstroms abhängig sind, wobei insbesondere die Sollkurve (13; 16) eine negative Steigung hat.

3. Verfahren nach Anspruch 2, **dadurch gekennzeichnet, dass** der Betrag der Steigung der Sollkurve (13; 16) mit zunehmender Pulsdauer und/oder Periodendauer des Induktionsstroms abnimmt.

4. Verfahren nach einem der Ansprüche 1 bis 3, **dadurch gekennzeichnet, dass** bei einem Abweichen des Istwerts von dem Sollwert die Leistung der Spule (5) über einen Regler, insbesondere einen PID-Regler, eingestellt wird, wobei die Abweichung eine Eingangsgrösse für den Regler bildet.

5. Verfahren nach einem der Ansprüche 1 bis 4, **dadurch gekennzeichnet, dass** der Istwert ein Induktionsstrom, ein Verhältnis zwischen einem Induktionsstrom und einem Netzstrom, eine Phasenverschiebung eines Induktionsstrom, ein Netzstrom, ein Verhältnis zwischen einer Netzspannung und einem Netzstrom oder/und eine von der Spule (5) abgegebene Leistung ist.

6. Verfahren nach einem der Ansprüche 2 bis 5, **dadurch gekennzeichnet, dass** aus dem ermittelten Istwert auf einen Kochgeschirrtyp geschlossen und in Abhängigkeit von dem Kochgeschirrtyp eine Sollkurve (13; 16) aus einer Schar von Sollkurven ausgewählt wird.

7. Verfahren nach einem der Ansprüche 1 bis 6, **dadurch gekennzeichnet, dass** bei einem Induktionskochgerät (1) mit mindestens zwei benachbarten Spulen (5), die benachbarten Spulen (5) mit Induktionsströmen unterschiedlicher Frequenz betrieben werden und die Frequenzen der Induktionsströme in vorgegebenen zeitlichen Abständen umgeschaltet werden.

8. Induktionskochgerät zum Erwärmen eines Kochgeschirrs, das wenigstens eine Spule (5) und eine Ansteuereinheit (6) für die Spule (5) aufweist, **gekennzeichnet dadurch, dass** das Induktionskochgerät (1), insbesondere dessen Ansteuereinheit (6), zum Ausführen eines Verfahrens gemäss einem der vorhergehenden Ansprüche ausgebildet ist.

9. Induktionskochgerät nach Anspruch 8, **dadurch gekennzeichnet, dass** die wenigstens eine Spule (5) oval ausgestaltet ist.

10. Induktionskochgerät nach Anspruch 8 oder 9, **dadurch gekennzeichnet, dass** wenigstens eine Anzeigeeinheit (3) zum Anzeigen der momentanen Leistung der wenigstens einen Spule (5) vorgesehen ist.

## Claims

1. Method for controlling an induction cooking appliance (1) with at least one coil (5), wherein the power of the coil (5) is adjusted depending on a position of a cooking utensil (12) on the coil (5) **characterized in that**
- an actual value is determined that is dependent on the position of the cooking utensil (12) on the coil (5),
- the actual value is compared to a preset reference value while generating a deviation, and
- in case of a deviating of the actual value from the reference value the power of the coil (5) is adjusted such by means of a control unit (6) that the actual value adjusts to the reference value, wherein the power of the coil (5) is adjusted through a change of a pulse duration and/or cycle duration of an induction current of the coil (5).

2. Method according to claim 1, **characterized in that** the reference value is preset as value of a reference curve (13; 16), whose values depend on the pulse duration and/or the cycle duration of an induction current, wherein in particular the reference curve (13; 16) has a negative slope.

3. Method according to claim 2, **characterized in that** the absolute value of the slope of the reference curve (13; 16) decreases with increasing pulse duration and/or cycle duration of the induction current.

4. Method according to one of the claims 1 to 3, **characterized in that** in case of a deviating of the actual value from the reference value the power of the coil (5) is adjusted through a controller, in particular a PID-controller, wherein the deviation forms an input value for the controller.

5. Method according to one of the claims 1 to 4, **characterized in that** the actual value is an induction current, a ratio between an induction current and a line current, a phase shift of an induction current, a line current, a ratio between a line voltage and a line current or/and a power delivered by the coil (5).

6. Method according to one of the claims 2 to 5, **characterized in that** a type of cooking utensil is derived from the determined actual value and that a reference curve (13; 16) is selected from a set of reference curves depending on the type of cooking utensil.

7. Method according to one of the claims 1 to 6, **characterized in that** for an induction cooking appliance (1) with at least two adjacent coils (5), the adjacent coils (5) are operated with induction currents of different frequency and that the frequencies of the induction currents are switched in preset time intervals.

8. Induction cooking appliance for heating a cooking utensil, which has at least one coil (5) and a control unit (6) for the coil (5), **characterized in that** the induction cooking appliance (1), in particular its control unit (6), is designed to implement a method according to one of the preceding claims.

9. Induction cooking appliance according to claim 8, **characterized in that** the at least one coil (5) is designed ovally.

10. Induction cooking appliance according to claim 8 or 9, **characterized in that** at least one display unit (3) is provided for displaying the present power of the at least one coil (5).

## Revendications

1. Procédé de commande d'un appareil (1) de cuisson par induction ayant au moins une bobine (5) dans lequel on règle la puissance de la bobine (5) en fonction d'une position d'une gamelle de cuisson sur la bobine (5), **caractérisé en ce que**
- on détermine une valeur réelle qui dépend de la position de la gamelle (12) de cuisson sur la bobine (5),
- on compare la valeur réelle à une valeur de consigne prescrite avec formation d'un écart, et
- si la valeur réelle s'écarte de la valeur de consigne, on règle la puissance de la bobine au moyen d'une unité (6) de commande de manière à régler la valeur réelle sur la valeur de consigne, la puissance de la bobine étant réglée par une modification d'une durée d'impulsion et/ou d'une durée de période d'un courant d'induction de la bobine (5).

2. Procédé suivant la revendication 1, **caractérisé en ce que** l'on prescrit la valeur de consigne sous la forme d'une valeur d'une courbe (16) de consigne, dont les valeurs dépendent de la durée des impulsions et/ou de la durée de la période d'un courant d'induction, la courbe (13, 16) de consigne ayant notamment une pente négative.

3. Procédé suivant la revendication 2, **caractérisé en ce que** la valeur absolue de la pente de la courbe (13, 16) de consigne diminue au fur et à mesure qu'augmente la durée des impulsions et/ou la durée de la période du courant d'induction.

4. Procédé suivant l'une des revendications 1 à 3, **caractérisé en ce que** s'il y a un écart entre la valeur réelle et la valeur de consigne, on règle la puissance de la bobine (5) par un régulateur, notamment par un régulateur PID, l'écart formant une grandeur d'entrée pour le régulateur.

5. Procédé suivant l'une des revendications 1 à 4, **caractérisé en ce que** la valeur réelle est un courant d'induction, un rapport entre un courant d'induction et un courant du secteur, un déphasage d'un courant d'induction, un courant du secteur, un rapport entre une tension du secteur et un courant du secteur ou/et une puissance cédée par la bobine (5).

6. Procédé suivant l'une des revendications 2 à 5, **caractérisé en ce que** l'on choisit une courbe (13, 16) de consigne à partir d'une famille de courbes de consigne, en décidant du type de gamelle de cuisson à partir de la valeur réelle déterminée et en fonction du type de la gamelle de cuisson.

7. Procédé suivant l'une des revendications 1 à 6, **caractérisé en ce que**, pour un appareil (1) de cuisson par induction ayant au moins deux bobines (5) voisines, on fait fonctionner les bobines (5) voisines ayant des courants d'induction de fréquences différentes et on commute les fréquences des courants d'induction à des intervalles prescrits dans le temps.

8. Appareil de cuisson par induction pour chauffer une gamelle de cuisson qui comporte au moins une bobine (5) et une unité (6) de commande de la bobine (5), **caractérisé en ce que** l'appareil (1) de cuisson par induction, notamment pour son unité (6) de commande, sont constitués pour exécuter un procédé suivant l'une des revendications précédentes.

9. Appareil de cuisson par induction suivant la revendication 8, **caractérisé en ce que** la au moins une bobine (5) est ovale.

10. Appareil de cuisson par induction suivant la revendication 8 ou 9, **caractérisé en ce qu'**il est prévu au moins une unité (3) d'affichage pour afficher la puissance instantanée de la au moins une bobine (5).
